# EUROPÄISCHE PATENTSCHRIFT

(11) **EP 1 658 784 B1**
(45) Veröffentlichungstag und Bekanntmachung des Hinweises auf die Patenterteilung: **23.04.2008**
(21) Anmeldenummer: 05022544.0
(22) Anmeldetag: 15.10.2005
(51) Int. Cl.: A47B 79/00, B61D 37/00

(54) **Nachttisch mit Tablett**
Bedside table with tray
Table de nuit avec plateau

(30) Priorität: 19.11.2004 DE 202004018045 U
(43) Veröffentlichungstag der Anmeldung: 24.05.2006
(73) Patentinhaber: Inter BBCK Invest S.L., 03180 Torrevieja (ES)
(72) Erfinder: Bennecke, Hans Günter, 03180 Torreliega (ES)
(74) Vertreter: Rohmann, Michael

(56) Entgegenhaltungen:
- EP-A- 1 116 455
- DE-U1- 20 212 856
- GB-A- 2 340 389

## Beschreibung

Die Erfindung betrifft einen Nachttisch, insbesondere einen Nachttisch für Krankenbetten, mit einem Tablett, das zweckmäßigerweise ein- und ausklappbar ist nach dem Oberbegriff von Anspruch 1. In entsprechender Position des Nachttisches kann das ausgeklappte Tablett über einem neben dem Nachttisch positionierten Bett bzw. Krankenbett angeordnet werden. Die in dem Bett befindliche Person kann dann auf einfache und bequeme Weise die Ablagefläche des Tabletts benutzen.

Aus dem Stand der Technik (DE 202 12 856.3) ist es bereits bekannt, in einem Tablett eines Nachttisches einen Bildschirm bzw. Flachbildschirm vorzusehen. Dabei ist in die Ablagefläche des Tabletts eine Schutzscheibe eingelassen, hinter der der Flachbildschirm angeordnet ist. Der Innenraum hinter der Ablagefläche soll auch im Bereich dieser Schutzscheibe hermetisch nach außen hin abgedichtet sein. Dazu ist eine entsprechende Abdichtung im Fugenbereich zwischen Schutzscheibe und restlicher Ablagefläche erforderlich. Grundsätzlich hat sich dieser bekannte Nachttisch bewährt. Nichtsdestoweniger ist die Dichtigkeit des Tabletts noch verbesserungsfähig, da die Dichtungen zwischen Schutzscheibe und übriger Ablagefläche langfristig versagen können. Dann wäre eine Reinigung oder Sterilisierung des Tabletts ohne Beeinträchtigung der hinter der Schutzscheibe angeordneten elektronischen Komponenten nicht möglich.

Demgegenüber liegt der Erfindung das technische Problem zugrunde, einen Nachttisch der eingangs genannten Art anzugeben, bei dem ein in dem Tablett vorgesehener Bildschirm und gegebenenfalls weitere elektronische Komponenten langfristig effektiv gegenüber auf die Ablagefläche aufgebrachten fluiden Medien abgesichert und abgedichtet sind.

Zur Lösung dieser technischen Problemstellung lehrt die Erfindung bei einem gattungsgemäßen Nachttisch, insbesondere für Krankenbetten, dass die Tischplatte eine durchgehende fugenfreie Ablagefläche auch im Bereich des Sichtfensters aufweist und dazu aus einem einzigen tiefgezogenen Kunststoffteil besteht und eine an die Ablagefläche anschließende Randleiste aufweist, wobei sich die Randleiste zur Aufnahmewanne hin erstreckt und einen oberen Rand der Aufnahmewanne seitlich überragt.

Bei dem Bildschirm handelt es sich vorzugsweise um einen Flachbildschirm. In seiner ausgeklappten Position ist das Tablett zweckmäßigerweise schwenkbar, so dass es in eine Diagonalstellung überführbar ist, in der der Bildschirm von einer in einem Bett liegenden Position bequem einsehbar ist. Dass die Tischplatte eine durchgehende fugenfreie Ablagefläche aufweist, meint insbesondere, dass kein Ausschnitt für ein Sichtfenster in der Tischplatte vorhanden ist und das zwischen Sichtfenster und dem übrigen Bereich der Ablagefläche keinerlei Fugen oder Öffnungen vorhanden sind, die die Ablagefläche durchsetzen. Bei der Tischplatte bzw. bei der Ablagefläche handelt es sich um ein formstabiles Bauteil. Die Ablagefläche hat vorzugsweise eine Dicke von mindestens 0,8 mm, bevorzugt von mindestens 1 mm.

Zweckmäßigerweise besteht die Tischplatte aus Kunststoff oder im Wesentlichen aus Kunststoff. Als Kunststoff wird insbesondere Polycarbonat (PC) eingesetzt. Es liegt im Rahmen der Erfindung, dass die Tischplatte zumindest im Bereich der Ablagefläche, bevorzugt die gesamte Tischplatte, aus einem einzigen transparenten Kunststoffteil besteht. Zweckmäßigerweise ist das transparente Kunststoffteil außerhalb des transparenten Sichtfensters aufnahmewannenseitig mit nichttransparentem Material unterlegt. Nach besonders bevorzugter Ausführungsform ist das transparente Kunststoffteil außerhalb des transparenten Sichtfensters aufnahmewannenseitig mit einem Lack mit der Maßgabe beschichtet, dass eine nichttransparente Beschichtung vorliegt. Auf diese Weise ist die Tischplatte bzw. die Ablagefläche außerhalb des transparenten Sichtfensters undurchsichtig bzw. nichttransparent. Mit dem Begriff Lack ist auch eine Farbe gemeint, mit der eine nichttransparente Beschichtung realisierbar ist. Vorzugsweise erfolgt die Beschichtung des transparenten Kunststoffteils aufnahmewannenseitig mit einem Nanolack.

Die Fläche der Randleiste ist zweckmäßigerweise senkrecht zur Ablagefläche angeordnet. Es liegt im Rahmen der Erfindung, dass die Randleiste über den gesamten Umfang der Tischplatte bzw. der Ablagefläche umläuft und dass zweckmäßigerweise der obere Rand der Aufnahmewand über den gesamten Umfang der Aufnahmewanne umläuft. Vorzugsweise kragt die Randleiste der Tischplatte seitlich über den Rand der Aufnahmewanne, so dass an der Randleiste herunterlaufende Flüssigkeit nicht von oben in die Aufnahmewanne gelangen kann. Die Breite b der Randleiste beträgt zweckmäßigerweise zumindest 5 mm, vorzugsweise zumindest 10 mm.

Nach besonders bevorzugter Ausführungsform wird die Aufnahmewanne von unten an der Tischplatte fixiert, vorzugsweise an der Tischplatte angeschraubt.

Die Tischplatte weist dazu zweckmäßigerweise unterseitige Fixierungsleisten auf, die beispielsweise an zwei gegenüberliegenden Rändern der Tischplatte vorgesehen sein können. In diese Fixierungsleisten werden dann bevorzugt von unten den Rand der Aufnahmewanne durchgreifende Fixierungselemente eingebracht. Bei den Fixierungselementen kann es sich um Schrauben, Stifte, Bolzen und dergleichen handeln. Vorzugsweise sind die Fixierungselemente als Schrauben ausgeführt.

Nach sehr bevorzugter Ausführungsform, der im Rahmen der Erfindung ganz besondere Bedeutung zukommt, handelt es sich bei der Tischplatte, d. h. bei dem Bauteil aus Ablagefläche und Randleiste um ein einziges Kunststoffteil, vorzugsweise um ein einziges tiefgezogenes transparentes Kunststoffteil. Das gesamte Tablett besteht bzw. besteht im Wesentlichen aus zwei Teilen, nämlich der Tischplatte und der Aufnahmewanne. Zweckmäßigerweise sind lediglich zusätzliche Fixierungsbauteile, wie die vorgenannten Fixierungselemente und Fixierungsleisten vorgesehen und zumindest eine im montierten Zustand zwischen Tischplatte und Aufnahmewanne zwischengeschaltete Dichtung. Dabei handelt es sich vorzugsweise um eine Silikondichtung.

Es liegt im Rahmen der Erfindung, dass in der Aufnahmewanne des Tabletts Hardwarekomponenten eines Rechners angeordnet sind. Dabei sind die Hardwarekomponenten vorzugsweise an ein Aluminiumgerüst angeschlossen. Das gewährleistet einerseits, dass das Tablett relativ leichtgewichtig bleibt und im Übrigen wird mit Hilfe dieses Aluminiumgerüstes ein optimaler Wärmehaushalt und eine optimale Luftzirkulation innerhalb der Aufnahmewanne bzw. innerhalb des Tabletts erreicht.

Nach bevorzugter Ausführungsform ist der Bildschirm bzw. der Flachbildschirm vom Rechnerbetrieb (PC-Betrieb) auf Fernsehbetrieb umschaltbar. Der Bildschirm kann also sowohl als Bildanzeige für einen Rechner als auch zur Wiedergabe eines Fernsehbildes dienen. Der Patient kann dann zwischen Fernsehgerät und Rechner wählen. Zweckmäßigerweise wird mit Hilfe einer Fernbedienung zwischen diesen beiden Betriebsarten umgeschaltet.

Bei einer Ausführungsform des erfindungsgemäßen Nachttisches bzw. des erfindungsgemäßen Tabletts, der selbständige Bedeutung zukommt, ist ein auf dem Flachbildschirm wiedergegebenes Bild (PC-Bild bzw. Fernsehbild) um 180° drehbar. Diese Ausführungsform bewährt sich vor allem dann, wenn der Nachttisch zwischen zwei Betten, insbesondere Krankenhausbetten angeordnet ist. Dann kann das Tablett beispielsweise in einer ersten Diagonalstellung einem ersten Bett zugeordnet sein. Wenn dann der Bildschirm von dem zweiten neben dem Nachttisch stehenden Bett einsehbar sein soll, wird das Tablett beispielsweise um 90° in eine zweite Diagonalstellung verschwenkt, die dem zweiten Bett zugeordnet ist, so dass der Bildschirm vom zweiten Bett einsehbar ist. Damit das Bild (PC-Bild bzw. Fernsehbild) dann seine korrekte Orientierung hat, wird es um 180° auf dem Bildschirm gedreht. Die Drehung des Bildes auf dem Bildschirm wird in an sich bekannter Weise mit Hilfe einer geeigneten Konverterkarte des Rechners verwirklicht. Die Drehung wird vorzugsweise durch Betätigung einer Fernbedienung bewirkt.

Es liegt im Rahmen der Erfindung, dass an die Aufnahmewanne ein flüssigkeitsdichter Kabelschlauch flüssigkeitsdicht angeschlossen ist. Dazu ist zweckmäßigerweise eine geeignete Dichtung zwischen Kabelschlauch und Aufnahmewanne vorgesehen. Durch den Kabelschlauch werden Kabel für den Anschluss des Rechners an die Stromversorgung bzw. für den Anschluss einer Tastatur, einer Maus oder dergleichen Peripheriegerät geführt.

Der Erfindung liegt die Erkenntnis zugrunde, dass bei Verwirklichung der erfindungsgemäßen Maßnahmen das Tablett des erfindungsgemäßen Nachttisches bzw. die Ablagefläche mit dem darunter befindlichen Bildschirm einerseits langfristig dicht gegenüber einem Eindringen von Flüssigkeiten bleibt und andererseits nichtsdestoweniger eine funktionssichere, problemlose und einfache Nutzung des Bildschirms gewährleistet bleibt. Essen und Trinken sowie Reinigungs- und Desinfektionsarbeiten, die insbesondere in Krankenhäusern bzw. Krankenzimmern erforderlich sind, können auf der Ablagefläche stattfinden, ohne das auch nur geringe Mengen Flüssigkeit in den Innenraum des Tabletts eindringen können und elektronische Komponenten im Innenraum des Tabletts beeinträchtigen können. Hervorzuheben ist auch, dass das erfindungsgemäße Tablett an herkömmlichen Nachttischen ohne weiteres angebracht werden kann, ohne dass dazu aufwendige Umrüstungsmaßnahmen erforderlich wären.

Nachfolgend wird die Erfindung anhand einer lediglich ein Ausführungsbeispiel darstellenden Zeichnung näher erläutert. Es zeigen in schematischer Darstellung:
- **Fig. 1**: eine perspektivische Ansicht eines erfindungsgemäßen Nachttisches,
- **Fig.2**: eine perspektivische Ansicht des erfindungsgemäßen Tabletts und
- **Fig. 3**: einen Schnitt durch den Gegenstand nach Fig. 2.

Fig. 1 zeigt einen erfindungsgemäßen Nachttisch, der insbesondere als Beistelltisch für Krankenbetten geeignet ist. Dieser Nachttisch weist ein ein- und ausklappbares Tablett 1 auf. In der Fig. 1 ist der ausgeklappte Zustand des Tabletts 1 dargestellt. Im nicht dargestellten eingeklappten Zustand ist das Tablett 1 parallel zu der Seitenwand 2 des Nachttisches angeordnet. Das Tablett 1 ist in eine in der Fig. 1 dargestellte Diagonalstellung verschwenkbar. Erfindungsgemäß weist das Tablett 1 eine Aufnahmewanne 3 und eine auf der Aufnahmewanne 3 angeordnete Tischplatte 4 auf. Aufnahmewannenseitig unter der Tischplatte 4 ist ein Bildschirm 5 angeordnet, der zweckmäßigerweise und im Ausführungsbeispiel als Flachbildschirm ausgebildet ist. Vorzugsweise und im Ausführungsbeispiel nach den Figuren schließt der Bildschirm 5 unmittelbar an die Tischplatte 4 an und ist parallel zur Tischplatte 4 angeordnet. Das ist insbesondere in der Fig. 3 erkennbar. Die Figuren zeigen weiterhin, dass die Tischplatte 4 ein transparentes Sichtfenster 6 für den Bildschirm 5 aufweist. Der Bildschirm 5 ist im Ausführungsbeispiel unmittelbar unter dem Sichtfenster 6 vorgesehen. Erfindungsgemäß weist die Tischplatte 4 eine durchgehende fugenfreie Ablagefläche 7 auch im Bereich des Sichtfensters 6 auf. Mit anderen Worten ist in der Tischplatte 4 kein Ausschnitt vorgesehen, in den beispielsweise ein Sichtfenster 6 eingesetzt wird. Vielmehr ist das Sichtfenster 6 Teil der Ablagefläche 7 der Tischplatte 4, ohne dass zwischen dem Sichtfenster 6 und der übrigen Ablagefläche 7 irgendwelche Fugen oder Öffnungen vorgesehen sind, die die Ablagefläche 7 durchgreifen.

Es liegt im Rahmen der Erfindung, dass die Tischplatte 4 aus einem einzigen tiefgezogenen transparenten Kunststoffteil besteht. Dabei ist zweckmäßigerweise dieses transparente Kunststoffteil außerhalb des transparenten Sichtfensters 6 aufnahmewannenseitig mit nichttransparentem Material unterlegt. Vorzugsweise und im Ausführungsbeispiel ist das transparente Kunststoffteil außerhalb des transparenten Sichtfensters 6 aufnahmewannenseitig mit einem Lack 8 mit der Maßgabe beschichtet, dass außerhalb des Sichtfensters 6 eine nichttransparente Beschichtung vorliegt. Mit anderen Worten ist die Ablagefläche 7 bzw. die Tischplatte 4 außerhalb des transparenten Sichtfensters 6 nichttransparent, und zwar vorzugsweise aufgrund des aufgebrachten, beispielsweise aufgesprühten Lackes.

Nach sehr bevorzugter Ausführungsform der Erfindung weist die Tischplatte 4 eine an die Ablagefläche 7 anschließende, sich zur Aufnahmewanne 3 hin erstreckende Randleiste 9 auf, welche Randleiste 9 den oberen Rand 10 der Aufnahmewanne 3 seitlich überdeckt. Die Fläche der Randleiste 9 ist im Ausführungsbeispiel senkrecht zur Ablagefläche 7 angeordnet. Es liegt im Rahmen der Erfindung, dass die Randleiste 9 über den gesamten Umfang der Tischplatte 4 umläuft und dass auch der obere Rand 10 über den gesamten Umfang der Aufnahmewanne 3 umläuft. Vorzugsweise und im Ausführungsbeispiel kragt die Randleiste 9 seitlich über den horizontalen oberen Rand 10 der Aufnahmewanne 3, so dass an der Randleiste 9 herunterlaufende Flüssigkeit nicht von oben in die Aufnahmewanne 3 gelangen kann. Das ist insbesondere in der Fig. 3 deutlich erkennbar. Der Fig. 3 ist auch entnehmbar, dass die Aufnahmewanne 3 von unten an der Tischplatte 4 fixiert, vorzugsweise angeschraubt wird. Die Tischplatte 4 weist dazu unterseitige Fixierungsleisten 11 auf, die im Ausführungsbeispiel lediglich an zwei gegenüberliegenden Rändern der Tischplatte 4 vorgesehen sind. Die Aufnahmewanne 3 wird von unten mit der Tischplatte 4 verschraubt, indem den oberen Rand 10 der Aufnahmewanne 3 durchgreifende Fixierungsschrauben 12 in die Fixierungsleisten 11 eingebracht werden. Im montierten Zustand ist zwischen Tischplatte 4 und Aufnahmewanne 3 eine umlaufende Dichtung 13 vorgesehen, die zweckmäßigerweise als Silikondichtung ausgebildet ist. Der Fig. 3 ist weiterhin entnehmbar, dass in der Aufnahmewanne 3 Hardwarekomponenten 14 eines Rechners angeordnet sind. An die Aufnahmewanne 3 ist ein flüssigkeitsdichter Kabelschlauch 15 flüssigkeitsdicht angeschlossen.

Selbständige Bedeutung kommt im Rahmen der Erfindung einer Ausführungsform zu, bei der ein auf dem Bildschirm 5 wiedergegebenes Bild, beispielsweise ein PC-Anzeigebild um 180° drehbar ist. In der Fig. 2 ist ein Bildpunkt B auf dem Bildschirm 5 abgebildet. Der gebogene Doppelpfeil zeigt, wo dieser Bildpunkt B nach der Drehung des Bildschirmbildes um 180° angeordnet ist.

## Patentansprüche

1. Nachttisch, insbesondere für Krankenbetten, mit einem Tablett (1), wobei
- das Tablett (1) eine Aufnahmewanne (3) und eine auf der Aufnahmewanne (3) angeordnete Tischplatte (4) aufweist, wobei ferner
- aufnahmewannenseitig unterhalb der Tischplatte (4) ein Bildschirm (5) angeordnet ist und wobei
- die Tischplatte (4) ein transparentes Sichtfenster (6) für den Bildschirm (5) aufweist,
**dadurch gekennzeichnet, dass**
- die Tischplatte (4) eine durchgehende fugenfreie Ablagefläche (7) auch im Bereich des Sichtfensters (6) aufweist und dazu
- zumindest im Bereich der Ablagefläche (7) aus einem einzigen tiefgezogenen Kunststoffteil besteht und eine an die Ablagefläche (7) anschließende Randleiste (9) aufweist, wobei
- sich die Randleiste (9) zur Aufnahmewanne (3) hin erstreckt und einen oberen Rand (10) der Aufnahmewanne (3) seitlich überragt.

2. Nachttisch nach Anspruch 1, **dadurch gekennzeichnet, dass** die Tischplatte (4) zumindest im Bereich der Ablagefläche (7) aus einem einzigen transparenten Kunststoffteil besteht.

3. Nachttisch nach Anspruch 2, **dadurch gekennzeichnet, dass** das transparente Kunststoffteil außerhalb des transparenten Sichtfensters (6) aufnahmewannenseitig mit nicht transparentem Material unterlegt ist.

4. Nachttisch nach Anspruch 3, **dadurch gekennzeichnet, dass** das transparente Kunststoffteil außerhalb des Sichtfensters (6) aufnahmewannenseitig mit einem Lack (8) mit der Maßgabe beschichtet ist, das eine nicht transparente Beschichtung vorliegt.

5. Nachttisch nach einem der Ansprüche 1 bis 4, **dadurch gekennzeichnet, dass** in der Aufnahmewanne (3) die Hardwarekomponenten (14) eines Rechners angeordnet sind.

6. Nachttisch nach einem der Ansprüche 1 bis 5, **dadurch gekennzeichnet, dass** ein auf dem Bildschirm (5) wiedergegebenes Bild um 180° drehbar ist.

7. Nachttisch nach einem der Ansprüche 1 bis 6, **dadurch gekennzeichnet, dass** an die Aufnahmewanne (3) ein flüssigkeitsdichter Kabelschlauch (15) flüssigkeitsdicht angeschlossen ist.

## Claims

1. Bedside table, in particular for hospital beds, comprising a tray (1), wherein
- the tray (1) has an accommodating trough (3) and a tabletop (4) arranged over the accommodating trough (3), wherein furthermore
- a screen (5) is arranged on the accommodating trough side below the tabletop (4), and wherein
- the tabletop (4) has a transparent viewing window (6) for the screen (5),
**characterised in that**
- the tabletop (4) has a continuous, join-free table surface (7) even in the region of the viewing window (6) and to this end
- is made of a single deep-drawn plastic part at least in the region of the table surface (7) and has an edge strip (9) adjoining the table surface (7), wherein
- the edge strip (9) extends towards the accommodating trough (3) and protrudes laterally beyond an upper edge (10) of the accommodating trough (3).

2. Bedside table according to claim 1, **characterised in that** the tabletop (4) is made of a single transparent plastic part at least in the region of the table surface (7).

3. Bedside table according to claim 2, **characterised in that** the transparent plastic part outside the transparent viewing window (6) is underlaid with non-transparent material on the accommodating trough side.

4. Bedside table according to claim 3, **characterised in that** the transparent plastic part outside the viewing window (6) is coated with a paint (8) on the accommodating trough side, with the proviso that a non-transparent coating is provided.

5. Bedside table according to any one of claims 1 to 4, **characterised in that** the hardware components (14) of a computer are arranged in the accommodating trough (3).

6. Bedside table according to any one of claims 1 to 5, **characterised in that** an image displayed on the screen (5) can be rotated through 180°.

7. Bedside table according to any one of claims 1 to 6, **characterised in that** a liquid-impermeable cable sleeve (15) is connected in a liquid-impermeable manner to the accommodating trough (3).

## Revendications

1. Table de nuit, en particulier pour lits d'hôpitaux, comprenant un plateau (1),
- le plateau (1) présentant une cuve réceptrice (3) et une tablette (4) disposée sur la cuve réceptrice (3),
- un écran (5) étant en outre disposé du côté cuve réceptrice au-dessous de la tablette (4) et
- la tablette (4) comportant une vitre transparente (6) pour l'écran (5),
**caractérisée en ce que**
- la tablette (4) comporte une surface de pose (7) continue sans joints, également dans la zone de la vitre (6), et
- est constituée à cet effet d'une pièce de matière plastique unique emboutie, au moins dans la zone de la surface de pose (7), et présente une baguette de bordure (9) se raccordant à la surface de pose (7),
- la baguette de bordure (9) s'étendant en direction de la cuve réceptrice (3) et dépassant latéralement d'un bord supérieur (10) de la cuve réceptrice (3).

2. Table de nuit suivant la revendication 1, **caractérisée en ce que** la tablette (4) est constituée d'une pièce de matière plastique unique transparente, au moins dans la zone de la surface de pose (7).

3. Table de nuit suivant la revendication 2, **caractérisée en ce que** la pièce de matière plastique transparente est munie du côté cuve réceptrice, à l'extérieur de la vitre transparente (6), d'un matériau non transparent.

4. Table de nuit suivant la revendication 3, **caractérisée en ce que** la pièce de matière plastique transparente est revêtue du côté cuve collectrice, à l'extérieur de la vitre (6), d'une peinture (8) de telle sorte qu'un revêtement non transparent est obtenu.

5. Table de nuit suivant l'une des revendications 1 à 4, **caractérisée en ce que** les composants électroniques (14) d'un ordinateur sont disposés dans la cuve réceptrice (3).

6. Table de nuit suivant l'une des revendications 1 à 5, **caractérisée en ce qu'**une image, reproduite sur l'écran (5), peut être tournée de 180°.

7. Table de nuit suivant l'une des revendications 1 à 6, **caractérisée en ce qu'**une gaine souple de câbles (15), étanche aux liquides, est raccordée de façon étanche aux liquides à la cuve réceptrice (3).
